# EUROPÄISCHE PATENTSCHRIFT

(11) **EP 0 934 140 B1**
(45) Veröffentlichungstag und Bekanntmachung des Hinweises auf die Patenterteilung: **24.07.2002**
(21) Anmeldenummer: 97944714.1
(22) Anmeldetag: 15.09.1997
(51) Int. Cl.: B25B 23/10

(54) **STECKSCHLÜSSEL**
SOCKET WRENCH
CLE A TUBE

(30) Priorität: 24.10.1996 DE 19644177
(43) Veröffentlichungstag der Anmeldung: 11.08.1999
(73) Patentinhaber: USH Schraubwerkzeugfabrik Ulrich SchmidtGmbH & Co. KG., 57271 Hilchenbach (DE)
(72) Erfinder: SCHNEIDER, Uwe, D-57271 Hilchenbach (DE)
(74) Vertreter: Füssel, Michael, Dipl.-Ing.
(86) Internationale Anmeldenummer: DE9702075
(87) Internationale Veröffentlichungsnummer: WO9817440

(56) Entgegenhaltungen:
- CH-A- 386 356
- DE-U- 8 428 029
- DE-U- 29 519 325
- FR-A- 1 225 771
- US-A- 5 533 429

## Beschreibung

Die Erfindung betrifft einen Steckschlüssel für mehrkantige Schrauben, mit einem durch Federkraft gegen eine seitliche Antriebsfläche oder eine Mehrkantkante des Schraubenkopfes anliegenden Druckstück, das in einer Wandungsdurchbrechung des Steckschlüssels angeordnet ist, wobei das Druckstück als in einer Wandungsbohrung mit innenliegenden Tragschultern liegende Kugel ausgebildet und zur Aufbringung der Federkraft ein über eine in der äußeren, kreisförmigen Umfangsfläche des Schlüssels eingearbeiteten Nut liegender, geschlitzter, bzgl. seiner umfänglichen Lage fixierter Spannring vorgesehen ist.

Die bekannten Steckschlüssel sind beispielsweise aus dem deutschen Gebrauchsmuster G 84 28 029.8 oder dem deutschen Gebrauchsmuster 295 19 325.5 bekannt.

Derartige Steckschlüssel werden vorzugsweise zum Festhalten und Drehen von nicht ferromagnetischen Schrauben verwendet, bei denen die sonst üblichen, mit einem inneren Magneten ausgestatteten Steckschlüssel bzgl. der Festhaltewirkung des Magneten auf den Schraubenkopf wirkungslos sind.

Bei den gattungsgemäßen Steckschlüsseln ist es aus herstellungstechnischen Gründen vorteilhaft, einen geschlitzten Spannring zu verwenden, der relativ dünn ist. Dadurch wird einerseits der Spannring preiswerter, andererseits kann die Nut in der äußeren Umfangsfläche des Schlüssels eine vergleichsweise geringe Tiefe aufweisen.

Es soll nämlich mögichst verhindert werden, daß der Spannring bei eingesetztem Schraubenkopf durch das Zurückweichen der Kugel so weit nach außen gedrückt wird, daß er über die äußere Umfangsfläche des Schlüssels vorsteht. Dadurch würde nämlich die Gefahr bestehen, daß sich eine Bedienungsperson durch die vorstehende Kante des Spannringes verletzen kann.

Gleichzeitig kann jedoch der verwendete Spannring nicht beliebig dünn sein, da sonst die auf die Kugel wirkende Federkraft und damit die auf den Schraubkopf ausgeübte Haltekraft zu klein werden könnte.

Der Erfindung liegt die Aufgabe zugrunde, einen gattungsgemäßen Steckschlüssel dahingehend auszubilden, dass die auf den Schraubkopf ausgeübte Haltekraft optimiert ist.

Diese Aufgabe wird erfindungsgemäß durch die kennzeichnenden Merkmale des Patentanspruchs gelöst.

Bei den Steckschlüsselausführungen, wie sie aus den zitierten Druckschriften bekannt sind, hat man der umfänglichen Lage des Spannringes bzw. seines Schlitzes in Bezug auf die Kugel keinerlei Bedeutung beigemessen.

In beiden Druckschriften ist zwar erwähnt, dass der Spannring bzgl. seiner umfänglichen Lage fixiert sein kann, diese Fixierung erfolgte jedoch nur aus dem Grund, dass der Schlitz des Spannringes sich nicht über die Kugel legen kann. Dadurch soll verhindert werden, dass die Kugel bei zu breitem Schlitz aus ihrer Bohrung nach außen herausfällt.

Wie sich bei dem erfindungsgemäßen Steckschlüssel jedoch herausgestellt hat, kann bei gleich dicken Spannringen die Haltekraft auf den Schraubenkopf dadurch erhöht werden, dass der Spannringschlitz bzgl. der Kugel die beanspruchte geometrische Lage einnimmt.

Der sich bei nach außen gedrückter Kugel im Spannring ergebende Spannungszustand ist also offensichtlich nicht symmetrisch, obwohl die den Spannungszustand beschreibende Tensoren streng symmetrisch sind.

Bei der erfindungsgemäßen Lage des Spannringschlitzes, der im übrigen auch gewellt oder gezackt sein kann (bei derartigen Schlitzen soll als Schlitzmitte die Mitte zwischen den am entferntesten gegenüberliegenden Schlitzkanten definiert werden), kann ein Spannring verwendet werden, dessen Dicke um etwa 50 % kleiner als die der sonst verwendeten Spannringe ist, wobei die Haltekraft auf dem Schraubenkopf in dem beanspruchten Winkelbereich bei dem dünneren Spannring etwa genau so groß ist, wie die bei dem dickeren Spannring, wenn die Schlitzmitte der Kugel z. B. genau gegenüberliegt.

Infolgedessen kann auch die einzufräsende Nut auf der Umfangsfläche des Schlüssels vergleichsweise flach ausgebildet sein, so daß es praktisch nicht zu einer spürbaren Verringerung der Wandungsstärke des Steckschlüssels kommt.

Bei einer Lage des Schlitzes, bei der der Winkel zwischen den Verbindungslinien kleiner als 40° ist, besteht die Gefahr, daß sich eine Schlitzkante über die andere nach außen drückt, so daß wiederum ein Vorsprung gebildet wird, der zu Verletzungen des Benutzers führen kann.

Damit der Spannring bzgl. seiner umfänglichen Lage in dem gewünschten Bereich liegt, ist es bei dem erfindungsgemäßen Steckschlüssel unerläßlich, ihn bzgl. seiner umfänglichen Lage zu fixieren.

Dies erfolgt vorzugsweise dadurch, daß die obere Stirnfläche bzw. Stirnkante des Spannringes eine Nase trägt, die in eine Aussparung der Umfangsfläche bzw. Umfangswandung des Schlüsselkopfes eingreift. Da die Breite des Spannringes nur geringfügig kleiner als die Nutbreite ist, kann der Spannring mit seiner Nase nicht aus der Aussparung gleiten.

Andererseits ist es auch möglich, eine entsprechende Aussparung in der Wandung des Spannringes auszubilden, in die eine entsprechende Nase eingreift, die in der Nut ausgebildet ist.

Die Erfindung ist in der Zeichnung beispielsweise veranschaulicht und wird im nachfolgenden anhand der Zeichnung im einzelnen erläutert. Es zeigen:
- Fig. 1: einen Schnitt durch ein Ausführungsbeipiel eines erfindungsgemäßen Steckschlüssels und
- Fig. 2: eine Seitenansicht des Steckschlüssels gem. Fig. 1.

Wie den Zeichnungsfiguren zu entnehmen ist, besteht der Steckschlüssel 1 aus einem Einspannzapfen 2, der drehfest in ein Bohrfutter, ein Schnellwechselfutter oder dergleichen eines drehantreibbaren Werkzeugs eingesteckt werden kann. Am Einspannzapfen 2 ist der eigentliche Schlüsselkopf 3 angeformt, der eine innere Sechskanthöhlung 4 zum Einsetzen eines nicht dargestellten Schraubenkopfes aufweist. In die äußere Umfangsfläche 5 des Schlüsselkopfes 3 ist eine Nut 6 eingearbeitet, in der ein geschlitzter Spannring 7 drehsicher liegt.

Die drehsichere Lage des Spannringes 7 wird durch eine Nase 8 erreicht, die beim dargestellten Ausführungsbeispiel von der Nutkante 9 getragen wird und in eine entsprechend geformte Aussparung 10 eingreift, die in der Wandung 11 des Spannringes 7 ausgebildet ist.

In der Wandung 12 des Schlüsselkopfes 3 befindet sich eine Bohrung 13 mit innenliegenden Tragschultern 14, 15.

In der Bohrung 13 sitzt eine Kugel 16, die gegen den Spannring 7 und im Bereich der Sechskanthöhlung 4 gegen den nicht dargestellten Schraubenkopf anliegt. Beim Einsetzen eines Schraubenkopfes wird die Kugel radial nach außen unter Aufweitung des Spannringes 7 gedrückt.

Der Schlitz 17 des Spannringes 7 ist gemäß Fig. 1 bzgl. seiner geometrischen Umfangslage derart angeordnet, daß die Verbindungslinie 18 des Mittelpunktes des Schlüsselkopfumfanges mit dem Kugelmittelpunkt und die Verbindungslinie 19 des Mittelpunktes des Schlüsselkopfumfanges mit der Schlitzmitte des Spannringschlitzes 17 einen Winkel α von 60° einschließt.

### Bezugszeichenliste

- 1: Steckschlüssel
- 2: Einspannzapfen
- 3: Schlüsselkopf
- 4: Sechskanthöhlung
- 5: äußere Umfangsfläche
- 6: Nut
- 7: Spannring
- 8: Nase
- 9: Nutkante
- 10: Aussparung
- 11: Wandung
- 12: Wandung
- 13: Bohrung
- 14: Tragschulter
- 15: Tragschulter
- 16: Kugel
- 17: Schlitz
- 18: Verbindungslinie
- 19: Verbindungslinie

## Patentansprüche

1. Steckschlüssel (1) für mehrkantige Schrauben, mit einem durch Federkraft gegen eine seitliche Antriebsfläche oder eine Mehrkantkante des Schraubenkopfes anliegenden Druckstück, das in einer Wandungsdurchbrechung des Steckschlüssels angeordnet ist, wobei das Druckstück als in einer Wandungsbohrung (13) mit innenliegenden Tragschultern (14), (15) liegende Kugel (16) ausgebildet und zur Aufbringung der Federkraft ein über eine in der äußeren, kreisförmigen Umfangsfläche (5) des Schlüssels (1) eingearbeiteten Nut (6) liegender, geschlitzter, bzgl. seiner umfänglichen Lage fixierter Spannring (7) vorgesehen ist, **dadurch gekennzeichnet, dass** die Verbindungslinie (18) des Mittelpunkts des Schlüsselkopfumfangs mit dem Kugelmittelpunkt und die Verbindungslinie (19) des Mittelpunkts des Schlüsselkopfumfangs mit der Schlitzmitte des Spannringschlitzes (17) einen Winkel α einschließen, der größer als 40 ° und kleiner als 90 ° ist, und dass zur Fixierung der umfänglichen Lage des Spannrings (7) dieser auf einer der senkrecht zur Schlüssellängsachse liegenden Stirnflächen eine Nase trägt, die in eine Aussparung der Umfangsfläche des Schlüssels eingreift oder der Spannring (7) eine Wandungsaussparung (10) aufweist, in die eine in der Nut (6) ausgebildete Nase (8) eingreift.

## Claims

1. Socket wrench (1) for polygonal screws, having a pressure piece which lies by means of resilient force against a lateral drive surface of a polygonal edge of the screw head and which is disposed in a wall opening in the socket wrench, wherein the pressure piece is formed as a ball (16) which lies in a wall bore (13) with inner support shoulders (14), (15) and in order to apply the resilient force there is provided a slit clamping ring (7) which is fixed with respect to its peripheral position and lies over a groove (6) provided in the outer, circular peripheral surface (5) of the wrench (1), **characterised in that** the line(18) connecting the middle point of the wrench head circumference to the middle point of the ball and the line (19) connecting the middle point of the wrench head circumference to the middle of the clamping ring slit (17) include an angle a which is greater than 40 ° and less than 90 °, and that in order to fix the peripheral position of the clamping ring (7) said clamping ring has a projection on one of the end faces lying perpendicular to the longitudinal axis of the wrench, which projection engages into a recess of the peripheral surface of the wrench or the clamping ring (7) comprises a wall recess (10), which is engaged by a projection (8) formed in the groove (6).

## Revendications

1. Clé à douille (1) pour vis polygonales, comportant une pièce de pression qui est appliquée par une force de ressort contre une surface d'entraînement latérale ou contre un bord de la tête de vis polygonale et qui est disposée dans une ouverture ménagée dans la paroi de la clé à douille, étant précisé que la pièce de pression est conçue comme une bille (16) située dans un perçage de paroi (13) à épaulements de support intérieurs (14), (15), et qu'il est prévu, pour fournir la force de ressort, une bague de serrage (7) fendue, à position circonférencielle, fixe qui se trouve sur une rainure (6) réalisée dans la surface circonférencielle circulaire extérieure (5) de la clé (1),
**caractérisée en ce que** la ligne de liaison (18) entre le centre de la circonférence de tête de clé et le centre de la bille, et la ligne de liaison (19) entre le centre de la circonférence de tête de clé et le centre de la fente de bague de serrage (17) définissent un angle α qui est supérieur à 40° et inférieur à 90°, et **en ce que** pour fixer la position circonférencielle de la bague de serrage (7), celle-ci porte sur l'une des surfaces frontales perpendiculaires à l'axe longitudinal de la clé une saillie qui pénètre dans un évidement de la surface circonférencielle de la clé, ou bien la bague de serrage (7) présente un évidement de paroi (10) dans lequel pénètre une saillie (8) formée dans la rainure (6).
